# EUROPÄISCHE PATENTSCHRIFT

(11) **EP 3 862 523 B1**
(45) Veröffentlichungstag und Bekanntmachung des Hinweises auf die Patenterteilung: **16.08.2023**
(21) Anmeldenummer: 21151110.0
(22) Anmeldetag: 12.01.2021
(51) Int. Cl.: E06B 3/263

(54) **PROFIL**
PROFILE
PROFILÉ

(30) Priorität: 30.01.2020 AT 302020
(43) Veröffentlichungstag der Anmeldung: 11.08.2021
(73) Patentinhaber: GS-TECH GmbH, 8124 Übelbach (AT)
(72) Erfinder: SCHIMPL, Gerhard, A-5242 St. Johann am Walde (AT)
(74) Vertreter: KLIMENT & HENHAPEL

(56) Entgegenhaltungen:
- EP-A1- 2 642 060
- EP-A1- 2 666 949
- WO-A1-97/22779

## Beschreibung

### GEBIET DER ERFINDUNG

Die Erfindung betrifft ein Profil für eine Verglasung, wie etwa eine Fixverglasung, eine Nurglas-Fassade oder eine Fenster-, Schiebetür- oder Isolierverglasung, umfassend ein innenseitiges Profilelement, ein außenseitiges Profilelement sowie ein sich zwischen innenseitigem Profilelement und außenseitigem Profilelement in Breitenrichtung des Profils erstreckendes Kunststofffüllteil,
wobei das innenseitige Profilelement und das außenseitige Profilelement jeweils zwei in Höhenrichtung des Profils voneinander beabstandete Vorsprünge aufweisen, sodass der zwischen den Vorsprüngen verlaufende Höhenabschnitt des Profils ein Aufnahmevolumen ausbildet, und wobei das Kunststofffüllteil mit den Vorsprüngen verbunden, nämlich vorzugsweise verklebt und verpresst, ist.

Weiters betrifft die Erfindung eine Verglasung umfassend eine Glas- oder Verbundglasscheibe sowie zumindest ein erfindungsgemäßes Profil.

Schließlich betrifft die Erfindung auch noch ein Verfahren zur Herstellung einer Verglasung, deren Profilsystem keine Kondensatentwässerung benötigt.

### STAND DER TECHNIK

Profile für Verglasungen, beispielsweise Fenster- oder Schiebetürverglasungen, sind im Stand der Technik häufig als Mehrkammern-Systeme ausgebildet, um einen bestmöglichen Wärmedurchlasswiderstand zu gewährleisten. So werden im Zusammenhang mit Dreifachglas-Scheiben beispielsweise Fünfkammerprofile eingesetzt.

Da solche Profile, beispielsweise aufgrund einer Trockenverglasung, nicht wasserdicht sind, erfordern bekannte Profile grundsätzlich eine Kombination von Falzbelüftungen und Entwässerungsöffnungen, um Kondenswasser, welches sich im Betriebszustand bildet, aus dem Profil abführen zu können. Um die Bestimmungen der ÖNORM B5300 in Verbindung mit jenen der ÖNORM EN 14351-1 (jeweils in der am 30. Jänner 2020 geltenden Fassung) zu erfüllen, muss hierbei eine kontrollierte Entwässerung sichergestellt sein. Dies wird insbesondere durch einen vorgeschriebenen Hochzug von 150 mm zwischen der Unterkante der Entwässerungsöffnungen und der Oberkante einer Wasser führenden Schicht, etwa einer Entwässerungsrinne, in welche das Kondenswasser eingeleitet werden soll, erreicht. Diese Entwässerungsvorgaben verhindern somit entweder einen bodenbündigen Einbau der Profile oder setzen aufwändige Maßnahmen, wie etwa spezielle Konvektionsheizungen, voraus.

WO 97/22779 A1, EP 2642060 A1 und EP 2666949 A1 offenbaren jeweils ein Profil für eine Verglasung umfassend mehrere Hohlkammern, wobei die thermische Isolation zwischen einer Innen- und Aussenschale des Profils durch einen Isolationskörper realisiert wird, der in entsprechenden Nuten des Profils aufgenommen ist.

### AUFGABE DER ERFINDUNG

Aufgabe der vorliegenden Erfindung ist es, ein Profil für eine Verglasung, wie etwa eine Fixverglasung, eine Nurglas-Fassade oder eine Fenster- oder Schiebetürverglasung, bereitzustellen, welches den Anforderungen der ÖNORM B5300, der ÖNORM EN 14351-1, der ÖNORM EN 13049, der ÖNORM B 3716-3, Abschnitt 6.2.1, sowie des Entwurfes der Richtlinie "Bauwerksabdichtung - Anschluss an bodentiefe Fenster und Türen - Teil 2: Ausführung", jeweils in der am 30. Jänner 2020 geltenden Fassung, genügt, dabei einen innen- und außenseitig decken- und bodenbündigen Einbau des Profils ermöglicht und weder eine Kondensatentwässerung noch eine Konvektionsheizung erfordert.

Weiters ist es eine Aufgabe der Erfindung, eine Verglasung bereitzustellen, welche die oben genannten Vorteile mit sich bringt, sowie eine Verfahren zu deren Herstellung vorzuschlagen.

### DARSTELLUNG DER ERFINDUNG

Eine Aufgabe der Erfindung wird bei einem Profil der eingangs genannten Art durch die Merkmale des Anspruchs 1, bei einer Verglasung der eingangs genannten Art durch die Merkmale des Anspruchs 12 und bei einem Verfahren der eingangs genannten Art durch die Merkmale des Anspruchs 15 gelöst.

Vorteilhafte Ausführungsformen sind Gegenstand der abhängigen Ansprüche.

Das erfindungsgemäße Profil ermöglicht aufgrund des das Aufnahmevolumen über die gesamte Länge des Profils vollständig ausfüllenden Kunststofffüllteils eine normgerechte Abdichtung einer Verglasung, etwa einer Fixverglasung oder einer thermischen Nurglas-Fassade. Anders als im Stand der Technik weist das erfindungsgemäße Profil nämlich keine Kammern auf, in denen sich Luft ansammeln und bei geeigneten Temperaturen kondensieren könnte; anstatt dessen ist das gesamte Aufnahmevolumen des Profils vollständig ausgefüllt, sodass zum einen eine zufriedenstellende thermische Isolierung erreicht, zum anderen aber auch Kondensatbildung im Inneren des Profils, insbesondere im Inneren des Aufnahmevolumens, zuverlässig verhindert wird. Dies führt dazu, dass das erfindungsgemäße Profil im Betriebszustand, in dem es zwischen einem Innen- und einem Außenboden eingesetzt ist und auch die übrigen Hohlräume des Profils - bedingt durch den Einsatz einer Glas- oder Verbundglasscheibe, oder eines ähnlichen Füllelementes, wie etwa einem Blechpaneel, einem Fensterelement, oder einer Doppelsteckplatte - normgerecht befüllt sind, vollkommen dicht und vor Kondensatbildung geschützt ist. Somit entfällt jegliche Notwendigkeit für Falzbelüftungen und Entwässerungsöffnungen, sodass ein innen- und außenseitiger boden- und deckenbündiger Verbau möglich ist, ohne Konvektionsheizungen oder Entwässerungsrinnen vorsehen zu müssen.

Insbesondere wenn das Kunststofffüllteil mit den beiden Profilelementen, nämlich dem innenseitigen Profilelement und dem außenseitigen Profilelement, verklebt und verpresst ist, zeigt das erfindungsgemäße Profil im Betriebszustand besonders gute thermisch-isolierende Eigenschaften. Zudem wird Kondensatbildung im Inneren des Profils besonders zuverlässig, über besonders lange Zeiträume und selbst bei starker Beanspruchung des Profils bzw. der entsprechenden Verglasung, beispielsweise aufgrund von Starkregen, verhindert. Dieser Effekt kann dadurch noch weiter verstärkt werden, dass an dem Aufnahmevolumen zugewandten Innenseiten der Vorsprünge Verzahnungsabschnitte vorgesehen sind, um dem Kunststofffüllteil durch Ausnutzung einer Widerhakenfunktion besonders starken Halt zu verleihen und ein Lösen des Kunststofffüllteils von einem der beiden Profilelemente zu unterbinden.

Überraschenderweise hat sich gezeigt, dass sich ein Profil auch dann zur normgerechten Verwendung für Verglasungen eignet, wenn dessen zwei Profilelemente mittels eines aus einem expandierten Polystyrol (EPS) gefertigten Kunststoffelementes miteinander verbunden sind. Dadurch kann eine beachtenswerte Gewichtseinsparung erzielt werden. Zudem ist der Zusammenbau des Profils gegenüber bekannten Profilen erheblich vereinfacht, was zu einer Kostenreduktion führt.

Als insbesondere vorteilhaft hat sich in diesem Zusammenhang die Verwendung eines gesinterten hochverdichteten EPS herausgestellt.

Besonders gute Festigkeitseigenschaften bzw. eine besonders hohe Formstabilität des Profils kann erreicht werden, wenn die Dichte des expandierten Polystyrols im Bereich von 100 bis 400 kg/m3 liegt.

Bevorzugt weist das expandierte Polystyrol eine Wärmeleitfähigkeit im Bereich von 0,035 bis 0,046 W/mK, besonders bevorzugt von 0,0459 W/mK, auf, wobei die Wärmeleitfähigkeit nach ÖNORM EN 12667 (in der am 30. Jänner 2020 geltenden Fassung) bestimmt ist.

Besonders bevorzugt ist das Kunststofffüllteil aus COMPACFOAM^{®} CF200 gefertigt.

Dieser spezielle EPS-Kunststoff hat sich als besonders vorteilhaft in Verbindung mit den vorstehend beschriebenen positiven Effekten herausgestellt. Neben der zuverlässigen Vermeidung von Kondensatentstehung im Inneren des Profils gewährleistet ein Kunststofffüllteil aus diesem Material auch eine besonders formstabile Verbindung der beiden Profilelemente. Nähere Spezifikationen dieses Werkstoffes sind Tab. 1 in der Spalte CF200 zu entnehmen.

**Tab. 1**

| Gesintertes hochverdichtetes EPS | CF **100** | CF **125** | CF **150** | CF **200** | CF **300** | CF **400** | CF **eco** | Norm |
|---|---|---|---|---|---|---|---|---|
| Druckfestigkeit (N/mm²) | | | | | | | | |
| bei 10 % Stauchung | 1,4 | 1,65 | 1,9 | 3,5 | 6,4 | 9,7 | 1,75 | EN 826 |
| bei 2 % Stauchung | 0,8 | 1,1 | 1,32 | 1,48 | 3,24 | 4,0 | 0,95 | angelehntdaran |
| Zulässige Spannung (N/mm²) | 0,56 | 0,78 | 0,83 | 1,01 | 2,39** | 4,18** | 0,58 | intern |
| bei 2% Langzeitverformung u. Dauerlast | | | | | | | | |
| E-Modul (N/mm²) | 40 | 55 | 66 | 74 | 162 | 200 | 46 | intern |
| Schraubenauszug* 04,5 mm (N) | 505 | 565 | 747 | 979 | 1.729 | 2.829 | - | intern |
| Schraubenauszug* 07,5 mm (N) | 837 | 919 | 1.179 | 1.875 | 2.677 | 4.047 | 825 | intern |
| Schraubenquerzug 04,5 mm (N) | 103 | 112 | 150 | 214 | 319 | 500 | - | intern |
| bei 1,5 mm max. Kopfverformung, 40 mm Verankerungslänge, 30 mm Randabstand | | | | | | | | |
| Schraubenquerzug 07,5 mm (N) | 296 | 394 | 493 | 542 | 1.012 | 1.333 | - | intern |
| bei 1,5 mm max. Kopfverformung, 40 mm Verankerungslänge, 30 mm Randabstand | | | | | | | | |
| Wärmeleitfähigkeit Bemessungswert (W/mK) | 0,0387 | 0,0405 | 0,0423 | 0,0459 | 0,0531 | 0,0650 | 0,045 | EN 12667 |

In einer bevorzugten Ausführungsform sind das innenseitige Profilelement und das außenseitige Profilelement aus Aluminium oder einer Aluminiumlegierung, welche Aluminiumlegierung vorzugsweise hauptsächlich aus Aluminium besteht, gefertigt.

Durch die Herstellung einer Eloxalschicht zumindest auf den Außenseiten der beiden Profilelemente kann das Profil auf zuverlässige Weise vor Verwitterung geschützt werden, insbesondere bei Kontakt mit einer Kalkschicht im Mauerwerk.

In einer weiteren bevorzugten Ausführungsform des erfindungsgemäßen Profils umfasst das innenseitige Profilelement und/oder das außenseitige Profilelement ein die Vorsprünge aufweisendes Basisprofilteil sowie ein lösbar mit dem Basisprofilteil verbundenes Steckprofilteil.

Dadurch wird der Ein- bzw. Zusammenbau entsprechender Verglasungen ungemein erleichtert, da zunächst das Profil bzw. ein durch mehrere, beispielsweise umlaufend angeordnete, Profile ausgebildeter Rahmen eingebaut, anschließend die Glas- oder Verbundglasscheibe oder ein anderes Füllelement bequem in das Profil bzw. den Rahmen eingesetzt werden kann, bevor das Profil durch Einsetzen der Steckprofilteile in die jeweiligen Basisprofilteile abgeschlossen und dadurch die Verglasung fertiggestellt wird.

Bevorzugt bildet ein in Höhenrichtung des Profils über dem Aufnahmevolumen angeordneter, vorzugsweise an das Aufnahmevolumen anschließender, Höhenabschnitt des Profils einen Glasauflagerbereich zur Aufnahme zumindest eines Glasauflagers aus, welcher Glasauflagerbereich seitlich durch das innenseitige Profilelement und das außenseitige Profilelement abgeschlossen ist.

In Varianten des erfindungsgemäßen Profils, bei denen zwischen dem Aufnahmevolumen und dem Glasauflagerbereich weitere Höhenabschnitte des Profils liegen, sind auch diese Höhenabschnitte vollständig mit einem weiteren Kunststofffüllteil der oben beschriebenen Art ausgefüllt.

Eine bevorzugte Ausführungsform des erfindungsgemäßen Profils weist einen Anbindungsbereich zur Verbindung des Profils mit anderen Bauelementen und/oder zur Lagerung des Profils an einem Untergrund auf, welcher Anbindungsbereich durch einen dem Aufnahmevolumen in Höhenrichtung des Profils vorgelagerten Höhenabschnitt des Profils ausgebildet und seitlich durch das innenseitige Profilelement und das außenseitige Profilelement abgeschlossen ist.

So kann das Profil auf einfache und stabile Art und Weise mit anderen Bauelementen gekoppelt bzw. verbunden werden. Außerdem ermöglicht der Anbindungsbereich auch die normgerechte Unterlage von Klötzen, beispielsweise Trageklötzen, um die Profilkonstruktion stabil an einem Untergrund zu lagern.

Im Anbindungsbereich kann vorzugsweise zumindest eine in Längsrichtung des Profils verlaufende Nut, vorzugsweise zwei parallele Nuten, zur Aufnahme von Verbindungselementen vorgesehen sein, wobei das innenseitige Profilelement eine innenseitige Nutwand und/oder das außenseitige Profilelement eine außenseitige Nutwand jeweils einer Nut ausbildet.

Dadurch kann die Verbindung des Profils mit anderen Bauteilen auf besonders einfache Weise erfolgen.

Eine der Erfindung zugrunde liegende Aufgabe wird auch durch eine Verglasung umfassend eine Glas- oder Verbundglasscheibe und/oder andere Füllelemente, wie etwa Blechpaneele, sowie zumindest ein Profil der oben beschriebenen Art gelöst, wobei Glasauflager und zumindest ein Quellband, welches vorzugsweise die Glasauflager umlaufend angeordnet ist, den Glasauflagerbereich des Profils über die gesamte Länge des Profils vollständig ausfüllen.

Die Verglasung ist somit auf zuverlässige Weise vor Kondensatbildung geschützt und bedarf hierfür keinerlei Entwässerungsmaßnahmen.

Somit kann die Verglasung, wie in einer bevorzugten Ausführungsform der Fall, vollständig dicht ausgeführt sein. Hierzu ist vorgesehen, dass die Glas- oder Verbundglasscheibe oder auch das andere, jeweils verwendete Füllelement auf jeweils zwei Glasauflagern gelagert ist, wobei eine innenseitige Fuge zwischen innenseitigem Profilelement und der Glas- oder Verbundglasscheibe und eine außenseitige Fuge zwischen außenseitigem Profilelement und der Glas- oder Verbundglasscheibe mittels einer Nassverglasung versiegelt ist.

Bevorzugt sind die Glasauflager aus einem expandierten Polystyrol, vorzugsweise aus COMPACFOAM^{®} CF300, gefertigt, wobei eine Festigkeit der Glasauflager in der Regel höher ist als eine Festigkeit des Kunststofffüllteils. Nähere Spezifikationen dieses Werkstoffes sind Tab. 1 in der Spalte CF300 zu entnehmen.

Dadurch wird eine mehr als ausreichend stabile Lagerung der Glas- oder Verbundglasscheibe im Profil ermöglicht. Gleichzeitig isolieren die Glasauflager das Profil thermisch.

Schließlich wird ein Verfahren zur Herstellung einer Verglasung präsentiert, welches Verfahren zumindest die folgenden Verfahrensschritte umfasst:
- Bereitstellen eines ersten ein Steckprofilteil aufweisenden Profils der oben beschriebenen Art und zumindest eines dem ersten Profil gegenüberliegenden weiteren ein Steckprofilteil aufweisenden Profils der oben beschriebenen Art;
- gegebenenfalls Entfernen des Steckprofilteils des ersten Profils und des weiteren Profils, sofern das Steckprofilteil bereits mit dem jeweiligen Basisprofilteil verbunden ist;
- Einsetzen zweier Glasauflager sowie zumindest eines, vorzugsweise umlaufenden, Quellbandes in den Glasauflagerbereich des ersten Profils;
- Aufsetzen einer Glas- oder Verbundglasscheibe auf die Glasauflager, gegebenenfalls unter Zwischenlage eines Butylbandes, sodass die Glas- oder Verbundglasscheibe zwischen dem ersten Profil und dem weiteren Profil angeordnet ist;
- Einsetzen eines Quellbandes in den Glasauflagerbereich des weiteren Profils;
- Einsetzen des Steckprofilteils in das erste Profil und in das weitere Profil, um die Profile zu verschließen.

Dabei kann die Rolle des ersten und des weiteren Profils auch vertauscht sein.

Weiters kann jedes der beiden Profile durch Einsetzen des Steckprofilteils in das jeweilige Basisprofilteil verschlossen werden, sobald die Glas- oder Verbundglasscheibe eingesetzt und der Glasauflagerbereich des betreffenden Profils entsprechend befüllt wurde.

### KURZE BESCHREIBUNG DER FIGUREN

Die Erfindung wird nun anhand eines Ausführungsbeispiels näher erläutert. Die Zeichnungen sind beispielhaft und sollen den Erfindungsgedanken zwar darlegen, ihn aber keinesfalls einengen oder gar abschließend wiedergeben.

Dabei zeigt:
- Fig. 1: eine Schnittansicht einer Verglasung mit erfindungsgemäßem Profil;
- Fig. 2: die Verglasung aus Fig. 1 gemäß einer anderen Schnittebene.

### WEGE ZUR AUSFÜHRUNG DER ERFINDUNG

Fig. 1 zeigt einen auf eine Längsrichtung eines Profils 1 orthogonal stehenden Querschnitt einer Verglasung umfassend das erfindungsgemäße Profil 1 sowie eine in das Profil 1 eingesetzte Verbundglasscheibe 11.

Das Profil 1 umfasst dabei ein innenseitiges Profilelement 2 sowie ein außenseitiges Profilelement 3, welches selbst wiederum ein Basisprofilteil (bei Bezugszeichen 3 in Fig. 1) und ein in dieses einsteckbares Steckprofilteil 6 aufweist.

In einem Aufnahmevolumen, welches durch einen durch Vorsprünge 5 (siehe Fig. 1 und 2) begrenzten Höhenabschnitt des Profils 1 ausgebildet ist, ist ein Kunststofffüllteil 4 angeordnet. Das Kunststofffüllteil 4 ist dabei mit Widerhaken 15, welche an dem Aufnahmevolumen zugewandten Außenflächen der Vorsprünge 5 vorgesehen sind, verpresst und mittels einer Klebeschicht 14 mit dem innenseitigen Profilelement 2 und dem außenseitigen Profilelement 3, nämlich mit dessen Basisprofilteil, verklebt, nämlich so, dass das Kunststofffüllteil 4 das Aufnahmevolumen, soweit technisch möglich, vollständig ausfüllt. Der Begriff "vollständig ausgefüllt" bedeutet im Zusammenhang mit der gegenständlichen Erfindung, dass in dem jeweiligen "vollständig ausgefüllten" Volumen höchstens solche Hohlräume verbleiben dürfen, die nicht größer als 5 mm³, vorzugsweise nicht größer als 3 mm³, besonders bevorzugt nicht größer als 1 mm³, sind.

In einem an das Aufnahmevolumen in Höhenrichtung anschließenden Glasauflagerbereich 7 sind, im Betriebszustand des Profils, zumindest zwei Glasauflager 9 angeordnet, auf welchen Glasauflagern 9 die Verbundglasscheibe 11 im Profil 1 gelagert ist; je Verbundglasscheibe 11 kommen dabei jeweils genau zwei Glasauflager 9 zum Einsatz. Das nicht von den Glasauflagern 9 eingenommene Innenvolumen des Glasauflagerbereiches 7 ist durch Quellband 10, welches die Glasauflager 9 umlaufend angeordnet ist und aus mehreren Einzelquellbändern bestehen kann, ausgefüllt. Damit ist im Betriebszustand des Profils 1 auch der Glasauflagerbereich 7, soweit dies technisch möglich ist, vollständig ausgefüllt.

Eine innenseitige Fuge zwischen innenseitigem Profilelement 2 und der Verbundglasscheibe 11 und eine außenseitige Fuge zwischen außenseitigem Profilelement 3 bzw. dessen Steckprofilteil 6 und der Verbundglasscheibe 11 ist mittels einer Nassverglasung 12 versiegelt, um Wassereintritt in den Glasauflagerbereich 7 zu verhindern. Dabei stellt die Nassverglasung 12 keine Wartungsfuge dar, weil durch eine Fugenbreite von jeweils zumindest 4 mm eine ausreichende Flankenhaftung gewährleistet werden kann; zudem ist die Nassverglasung unter einem Winkel von etwa 15° abgezogen, was die auf die Nassverglasung 12 wirkenden Belastungen ebenfalls verringert.

Dadurch, dass die Verglasung somit im Betriebszustand vollkommen wasserdicht ausgeführt ist und eine Kondensatbildung im Inneren des Profils 1 aufgrund des vollständig ausgefüllten Aufnahmevolumens bzw. Glasauflagerbereichs 7 verhindert ist, werden keinerlei Entwässerungsmittel im Profil 1 benötigt. Somit ist ein bündiger Verbau des erfindungsgemäßen Profils 1 mit einem Boden 16 möglich, ohne Entwässerungsrinnen oder Konvektionsheizungen vorsehen zu müssen.

Um das Profil 1 mit anderen Bauteilen verbinden und/oder auf einem Untergrund, gegebenenfalls unter Zwischenlage entsprechender Lagerungsklötze, lagern zu können, umfasst das Profil 1 einen Anbindungsbereich 8. Der Anbindungsbereich 8 ist dabei durch einen dem Aufnahmevolumen in Höhenrichtung des Profils 1 vorgelagerten Höhenabschnitt des Profils 1 ausgebildet und seitlich durch das innenseitige Profilelement 2 und das außenseitige Profilelement 3 bzw. dessen Basisprofilteil abgeschlossen.

Im Anbindungsbereich 8 sind zwei parallele in Längsrichtung des Profils 1 verlaufende Nuten 13 zur Aufnahme von Verbindungselementen vorgesehen, wobei das innenseitige Profilelement 2 eine innenseitige Nutwand und das außenseitige Profilelement 3 bzw. dessen Basisprofilteil eine außenseitige Nutwand jeweils einer der Nuten 13 ausbildet.

Insgesamt erfüllt eine Verglasung, die mit dem erfindungsgemäßen Profil 1 eingerahmt ist, sämtliche Erfordernisse der ÖNORM EN 14351-1, ÖNORM B 5300 (Widerstandsfähigkeit gegen Windlast, Schlagregendichtheit, Luftdurchlässigkeit), ÖNORM EN 13049 und ÖNORM B 3716-3, Abschnitt 6.2.1 (Tragfähigkeit unter stoßartiger Einwirkung) sowie des Entwurfes der Richtlinie "Bauwerksabdichtung - Anschluss an bodentiefe Fenster und Türen - Teil 2: Ausführung", jeweils in der am 30. Jänner 2020 geltenden Fassung. Insbesondere wurde die Stauwasserprüfung bis zur Oberkante des Profils 1 bestanden.

### BEZUGSZEICHENLISTE

- 1: Profil
- 2: innenseitiges Profilelement
- 3: außenseitiges Profilelement
- 4: Kunststofffüllteil
- 5: Vorsprung
- 6: Steckprofilteil
- 7: Glasauflagerbereich
- 8: Anbindungsbereich
- 9: Glasauflager
- 10: Quellband
- 11: Verbundglasscheibe
- 12: Nassverglasung
- 13: Nut
- 14: Klebeschicht
- 15: Widerhaken
- 16: Boden

## Patentansprüche

1. Profil (1) für eine Verglasung, wie etwa eine Fixverglasung, eine Nurglas-Fassade oder eine Fenster-, Schiebetür- oder Isolierverglasung, umfassend
- ein innenseitiges Profilelement (2),
- ein außenseitiges Profilelement (3) sowie
- ein sich zwischen innenseitigem Profilelement (2) und außenseitigem Profilelement (3) in Breitenrichtung des Profils (1) erstreckendes Kunststofffüllteil (4),
wobei das innenseitige Profilelement (2) und das außenseitige Profilelement (3) jeweils zwei in Höhenrichtung des Profils voneinander beabstandete Vorsprünge (5) aufweisen, sodass der zwischen den Vorsprüngen (5) verlaufende Höhenabschnitt des Profils (1) ein Aufnahmevolumen ausbildet, und wobei das Kunststofffüllteil (4) mit den Vorsprüngen (5) verbunden, nämlich vorzugsweise verklebt und verpresst, ist,
**dadurch gekennzeichnet, dass**
das Kunststofffüllteil (4) das Aufnahmevolumen über die gesamte Länge des Profils (1) vollständig ausfüllt,
**und dass**
das Profil (1) frei von Kammern ist, in welchen Kammern sich Luft ansammeln und bei geeigneten Temperaturen kondensieren könnte.

2. Profil (1) nach Anspruch 1, **dadurch gekennzeichnet, dass** das Kunststofffüllteil (4) aus einem expandierten Polystyrol gefertigt ist.

3. Profil (1) nach Anspruch 2, **dadurch gekennzeichnet, dass** das expandierte Polystyrol eine Dichte im Bereich von 100 bis 400 kg/m³ aufweist.

4. Profil (1) nach Anspruch 2 oder 3, **dadurch gekennzeichnet, dass** das expandierte Polystyrol eine Wärmeleitfähigkeit im Bereich von 0,035 bis 0,046 W/mK, vorzugsweise 0,0459 W/mK, aufweist.

5. Profil (1) nach einem der Ansprüche 2 bis 4, **dadurch gekennzeichnet, dass** das Kunststofffüllteil (4) aus COMPACFOAM^{®} CF200 gefertigt ist.

6. Profil (1) nach einem der Ansprüche 1 bis 5, **dadurch gekennzeichnet, dass** das innenseitige Profilelement (2) und das außenseitige Profilelement (3) aus Aluminium oder einer Aluminiumlegierung gefertigt sind.

7. Profil (1) nach Anspruch 6, **dadurch gekennzeichnet, dass** das innenseitige Profilelement (2) und/oder das außenseitige Profilelement (3) eloxiert sind.

8. Profil (1) nach einem der Ansprüche 1 bis 7, **dadurch gekennzeichnet, dass** das innenseitige Profilelement (2) und/oder das außenseitige Profilelement (3) ein die Vorsprünge (5) aufweisendes Basisprofilteil sowie ein lösbar mit dem Basisprofilteil verbundenes Steckprofilteil (6) umfasst.

9. Profil (1) nach einem der Ansprüche 1 bis 8, **dadurch gekennzeichnet, dass** ein in Höhenrichtung des Profils (1) über dem Aufnahmevolumen angeordneter, vorzugsweise an das Aufnahmevolumen anschließender, Höhenabschnitt des Profils (1) einen Glasauflagerbereich (7) zur Aufnahme zumindest eines Glasauflagers (9) ausbildet, welcher Glasauflagerbereich (7) seitlich durch das innenseitige Profilelement (2) und das außenseitige Profilelement (3) abgeschlossen ist.

10. Profil (1) nach einem der Ansprüche 1 bis 9, **dadurch gekennzeichnet, dass** ein Anbindungsbereich (8) zur Verbindung des Profils (1) mit anderen Bauelementen und/oder zur Lagerung des Profils (1) an einem Untergrund vorgesehen ist, welcher Anbindungsbereich (8) durch einen dem Aufnahmevolumen in Höhenrichtung des Profils (1) vorgelagerten Höhenabschnitt des Profils (1) ausgebildet und seitlich durch das innenseitige Profilelement (2) und das außenseitige Profilelement (3) abgeschlossen ist.

11. Profil (1) nach Anspruch 10, **dadurch gekennzeichnet, dass** im Anbindungsbereich (8) zumindest eine in Längsrichtung des Profils (1) verlaufende Nut (13), vorzugsweise zwei parallele Nuten (13), zur Aufnahme von Verbindungselementen vorgesehen ist, wobei das innenseitige Profilelement (2) eine innenseitige Nutwand und/oder das außenseitige Profilelement (3) eine außenseitige Nutwand jeweils einer Nut ausbildet.

12. Verglasung umfassend eine Glas- oder Verbundglasscheibe (11) sowie zumindest ein Profil (1) nach einem der Ansprüche 1 bis 11, **dadurch gekennzeichnet, dass** Glasauflager (9) und zumindest ein Quellband (10) den Glasauflagerbereich (7) des Profils (1) über die gesamte Länge des Profils (1) vollständig ausfüllen.

13. Verglasung nach Anspruch 12, **dadurch gekennzeichnet, dass** die Glas- oder Verbundglasscheibe (11) auf jeweils zwei Glasauflagern (9) gelagert ist, wobei eine innenseitige Fuge zwischen innenseitigem Profilelement (2) und der Glas- oder Verbundglasscheibe (11) und eine außenseitige Fuge zwischen außenseitigem Profilelement (3) und der Glas- oder Verbundglasscheibe (11) mittels einer Nassverglasung (12) versiegelt ist.

14. Verglasung nach Anspruch 12 oder 13, **dadurch gekennzeichnet, dass** die Glasauflager (9) aus einem expandierten Polystyrol, vorzugsweise aus COMPACFOAM^{®} CF300, gefertigt sind, wobei eine Festigkeit der Glasauflager (9) höher ist als eine Festigkeit des Kunststofffüllteils (4).

15. Verfahren zur Herstellung einer Verglasung umfassend zumindest die folgenden Verfahrensschritte:
- Bereitstellen eines Profils (1) nach einem der Ansprüche 8 bis 11;
- gegebenenfalls Entfernen zumindest eines Steckprofilteils (6) des Profils (1), sofern das Steckprofilteil (6) bereits mit dem jeweiligen Basisprofilteil verbunden ist;
- Einsetzen zweier Glasauflager (9) sowie eines Quellbandes (10) in den Glasauflagerbereich (7) des Profils (1);
- Aufsetzen einer Glas- oder Verbundglasscheibe (11) auf die Glasauflager (9), gegebenenfalls unter Zwischenlage eines Butylbandes;
- Einsetzen des Steckprofilteils (6) in das Basisprofilteil des Profils (1), um das Profil (1) zu verschließen.

16. Verfahren zur Herstellung einer Verglasung umfassend zumindest die folgenden Verfahrensschritte:
- Bereitstellen eines ersten Profils (1) nach einem der Ansprüche 8 bis 11 und zumindest eines dem ersten Profil (1) gegenüberliegenden weiteren Profils (1) nach einem der Ansprüche 8 bis 11;
- gegebenenfalls Entfernen des Steckprofilteils (6) des ersten Profils (1) und des weiteren Profils (1), sofern das Steckprofilteil (6) bereits mit dem jeweiligen Basisprofilteil verbunden ist;
- Einsetzen zweier Glasauflager (9) sowie eines Quellbandes (10) in den Glasauflagerbereich (7) des ersten Profils (1);
- Aufsetzen einer Glas- oder Verbundglasscheibe (11) auf die Glasauflager (9), gegebenenfalls unter Zwischenlage eines Butylbandes, sodass die Glas- oder Verbundglasscheibe (11) zwischen dem ersten Profil (1) und dem weiteren Profil (1) angeordnet ist;
- Einsetzen eines Quellbandes (10) in den Glasauflagerbereich (7) des weiteren Profils (1);
- Einsetzen des Steckprofilteils (6) in das erste Profil (1) und in das weitere Profil (1), um die Profile (1) zu verschließen.

## Claims

1. Profile (1) for a glazing such as a fixed glazing, a glass-only façade or a window, sliding door or insulating glazing, comprising
- an inside profile element (2),
- an outside profile element (3) and
- a plastic filling part (4) extending between the inside profile element (2) and the outside profile element (3) in the width direction of the profile (1),
wherein the inside profile element (2) and the outside profile element (3) each have two projections (5) spaced apart from one another in the height direction of the profile, so that the height section of the profile (1) extending between the projections (5) forms a receiving volume, and wherein the plastic filling part (4) is connected, namely preferably bonded and pressed, to the projections (5),
**characterized in that**
the plastic filling part (4) completely fills the receiving volume over the entire length of the profile (1),
**and in that**
the profile (1) is free of chambers in which air could accumulate and condense at suitable temperatures.

2. Profile (1) according to claim 1, **characterized in that** the plastic filling part (4) is made of an expanded polystyrene.

3. Profile (1) according to claim 2, **characterized in that** the expanded polystyrene has a density in the range from 100 to 400 kg/m³.

4. Profile (1) according to claim 2 or 3, **characterized in that** the expanded polystyrene has a thermal conductivity in the range from 0.035 to 0.046 W/mK, preferably 0.0459 W/mK.

5. Profile (1) according to one of claims 2 to 4, **characterized in that** the plastic filling part (4) is made of COMPACFOAM^{®} CF200.

6. Profile (1) according to one of claims 1 to 5, **characterized in that** the inside profile element (2) and the outside profile element (3) are made of aluminum or an aluminum alloy.

7. Profile (1) according to claim 6, **characterized in that** the inside profile element (2) and/or the outside profile element (3) are anodized.

8. Profile (1) according to one of claims 1 to 7, **characterized in that** the inside profile element (2) and/or the outside profile element (3) comprises a base profile part having the projections (5) and a plug-in profile part (6) detachably connected to the base profile part.

9. Profile (1) according to one of claims 1 to 8, **characterized in that** a height section of the profile (1) arranged in the height direction of the profile (1) above the receiving volume, preferably adjoining the receiving volume, forms a glass support region (7) for accommodating at least one glass support (9), which glass support region (7) is laterally closed off by the inside profile element (2) and the outside profile element (3).

10. Profile (1) according to one of claims 1 to 9, **characterized in that** a connection region (8) is provided for connecting the profile (1) to other structural elements and/or for mounting the profile (1) on a substrate, which connection region (8) is formed by a height section of the profile (1) located upstream of the receiving volume in the height direction of the profile (1) and is laterally terminated by the inside profile element (2) and the outside profile element (3).

11. Profile (1) according to claim 10, **characterized in that** at least one groove (13), preferably two parallel grooves (13), extending in the longitudinal direction of the profile (1) is provided in the connection region (8) to accommodate connecting elements, wherein the inside profile element (2) forms an inside groove wall and/or the outside profile element (3) forms an outside groove wall of a groove in each case.

12. Glazing comprising a glass or laminated glass pane (11) and at least one profile (1) according to one of claims 1 to 11, **characterized in that** glass supports (9) and at least one swelling tape (10) completely fill the glass support region (7) of the profile (1) over the entire length of the profile (1).

13. Glazing according to claim 12, **characterized in that** the glass or laminated glass pane (11) is mounted on two glass supports (9) in each case, wherein an inside joint between the inside profile element (2) and the glass or laminated glass pane (11) and an outside joint between the outside profile element (3) and the glass or laminated glass pane (11) are sealed by means of a wet glazing (12).

14. Glazing according to claim 12 or 13, **characterized in that** the glass supports (9) are made of an expanded polystyrene, preferably COMPACFOAM^{®} CF300, wherein a strength of the glass supports (9) is higher than a strength of the plastic filling part (4).

15. Method for producing a glazing, comprising at least the following method steps of:
- providing a profile (1) according to one of claims 8 to 11;
- optionally, removing at least one plug-in profile part (6) of the profile (1), provided that the plug-in profile part (6) is already connected to the respective base profile part;
- inserting two glass supports (9) and a swelling tape (10) into the glass support region (7) of the profile (1);
- placing a glass or laminated glass pane (11) on the glass supports (9), optionally with the interposition of a butyl tape;
- inserting the plug-in profile part (6) into the base profile part of the profile (1) to close the profile (1).

16. Method for producing a glazing, comprising at least the following method steps of:
- providing a first profile (1) according to one of claims 8 to 11 and at least one further profile (1) opposite the first profile (1) according to one of claims 8 to 11;
- optionally, removing the plug-in profile part (6) of the first profile (1) and the further profile (1), provided that the plug-in profile part (6) is already connected to the respective base profile part;
- inserting two glass supports (9) and a swelling tape (10) into the glass support region (7) of the first profile (1);
- placing a glass or laminated glass pane (11) on the glass supports (9), optionally with the interposition of a butyl tape, so that the glass or laminated glass pane (11) is arranged between the first profile (1) and the further profile (1);
- inserting a swelling tape (10) into the glass support region (7) of the further profile (1);
- inserting the plug-in profile part (6) into the first profile (1) and into the further profile (1) to close the profiles (1).

## Revendications

1. Profilé (1) pour un vitrage, par exemple un vitrage fixe, une façade entièrement vitrée ou un vitrage de fenêtre, de porte coulissante et ou isolant, comprenant
- un élément de profilé intérieur (2),
- un élément de profilé extérieur (3) ainsi que
- une pièce de remplissage en matière plastique (4) qui s'étend entre l'élément de profilé intérieur (2) et l'élément de profilé extérieur (3) dans le sens de la largeur du profilé (1),
dans lequel l'élément de profilé intérieur (2) et l'élément de profilé extérieur (3) présentent chacun deux saillies (5) écartées l'une de l'autre dans le sens de la hauteur du profilé, de sorte que le segment de la hauteur du profilé (1) situé entre les saillies (5) forme un volume de logement, et dans lequel la pièce de remplissage en matière plastique (4) est assemblée avec les saillies (5), à savoir de préférence collée ou pressée,
**caractérisé en ce que**
la pièce de remplissage en matière plastique (4) remplit complètement le volume de logement sur toute la longueur du profilé (1)
et **en ce que** le profilé (1) ne possède pas de compartiments dans lesquels de l'air pourrait s'accumuler et de la condensation se former aux températures adéquates.

2. Profilé (1) selon la revendication 1, **caractérisé en ce que** la pièce de remplissage en matière plastique (4) est faite d'un polystyrène expansé.

3. Profilé (1) selon la revendication 2, **caractérisé en ce que** le polystyrène expansé présente une masse volumique comprise entre 100 et 400 kg/m³.

4. Profilé (1) selon la revendication 2 ou 3, **caractérisé en ce que** le polystyrène expansé présente une conductibilité thermique comprise entre 0,035 et 0,046 W/mK, de préférence de 0,0459 W/mK.

5. Profilé (1) selon l'une des revendications 2 à 4, **caractérisé en ce que** la pièce de remplissage en matière plastique (4) est faite de COMPACFOAM^{®} CF200.

6. Profilé (1) selon l'une des revendications 1 à 5, **caractérisé en ce que** l'élément de profilé intérieur (2) et l'élément de profilé extérieur (3) sont faits d'aluminium ou d'un alliage d'aluminium.

7. Profilé (1) selon la revendication 6, **caractérisé en ce que** l'élément de profilé intérieur (2) et/ou l'élément de profilé extérieur (3) sont anodisés.

8. Profilé (1) selon l'une des revendications 1 à 7, **caractérisé en ce que** l'élément de profilé intérieur (2) et/ou l'élément de profilé extérieur (3) comprennent une partie de profilé de base comportant les saillies (5) ainsi qu'une partie de profilé emboîtée (6) assemblée de façon amovible avec la partie de profilé de base.

9. Profilé (1) selon l'une des revendications 1 à 8, **caractérisé en ce qu'**un segment de hauteur du profilé (1) disposé au-dessus du volume de logement dans le sens de la hauteur du profilé (1), de préférence faisant suite au volume de logement, présente une zone d'appui de vitre (7) destinée à recevoir au moins un appui de vitre (9), laquelle zone d'appui de vitre (7) est fermée latéralement par l'élément de profilé intérieur (2) et l'élément de profilé extérieur (3).

10. Profilé (1) selon l'une des revendications 1 à 9, **caractérisé en ce qu'**une zone d'assemblage (8) est prévue pour l'assemblage du profilé (1) avec d'autres éléments de construction et/ou pour l'appui du profilé (1) sur un support, laquelle zone d'assemblage (8) est formée par un segment de hauteur du profilé (1) situé avant le volume de logement dans le sens de la hauteur du profilé (1) et fermé latéralement par l'élément de profilé intérieur (2) et l'élément de profilé extérieur (3).

11. Profilé (1) selon la revendication 10, **caractérisé en ce qu'**au moins une rainure (13), de préférence deux rainures (13) parallèles, courant dans le sens de la longueur du profilé (1), sont prévues dans la zone d'assemblage (8) pour recevoir des éléments d'assemblage, l'élément de profilé intérieur (2) formant une paroi de rainure intérieure et/ou l'élément de profilé extérieur (3) une paroi de rainure extérieure d'une rainure.

12. Vitrage comprenant une vitre (11) en verre ou en verre feuilleté et au moins un profilé (1) selon l'une des revendications 1 à 11, **caractérisé en ce que** des appuis de vitre (9) et au moins une bande expansible (10) remplissent complètement la zone d'appui de vitre (7) du profilé (1) sur toute la longueur du profilé (1).

13. Vitrage selon la revendication 12, **caractérisé en ce que** la vitre (11) en verre ou verre feuilleté (11) est supportée sur deux appuis de vitre (9), un joint intérieur entre l'élément de profilé intérieur (2) et la vitre (11) en verre ou verre feuilleté et un joint extérieur entre l'élément de profilé extérieur (3) et la vitre (11) en verre ou verre feuilleté (11) étant rendus étanches au moyen d'un vitrage scellé par voie humide (12).

14. Vitrage selon la revendication 12 ou 13, **caractérisé en ce que** les appuis de vitre (9) sont faits d'un polystyrène expansé, de préférence de COMPACFOAM^{®} CF300, la solidité des appuis de vitre (9) étant plus grande que la solidité de la pièce de remplissage en matière plastique (4).

15. Procédé pour la fabrication d'un vitrage comprenant au moins les étapes suivantes :
- préparation d'un profilé (1) selon l'une des revendications 8 à 11 ;
- au besoin, retrait d'au moins une partie de profilé emboîtée (6) du profilé (1) si la partie de profilé emboîtée (6) est déjà assemblée avec la partie de profilé de base en question ;
- insertion de deux appuis de vitre (9) et d'une bande expansible (10) dans la zone d'appui de vitre (7) du profilé (1) ;
- pose d'une vitre (11) en verre ou verre feuilleté sur les appuis de vitre (9), en intercalant éventuellement une bande de butyle ;
- insertion de la partie de profilé emboîtée (6) dans la partie de profilé de base du profilé (1) pour fermer le profilé (1).

16. Procédé pour la fabrication d'un vitrage comprenant au moins les étapes suivantes :
- préparation d'un premier profilé (1) selon l'une des revendications 8 à 11 et d'au moins un autre profilé (1) selon l'une des revendications 8 à 11 faisant face au premier profilé (1) ;
- au besoin, retrait de la partie de profilé emboîtée (6) du premier profilé (1) et de l'autre profilé (1) si la partie de profilé emboîtée (6) est déjà assemblée avec la partie de profilé de base en question ;
- insertion de deux appuis de vitre (9) et d'une bande expansible (10) dans la zone d'appui de vitre (7) du premier profilé (1) ;
- pose d'une vitre (11) en verre ou verre feuilleté sur les appuis de vitre (9), en intercalant éventuellement une bande de butyle, de telle manière que la vitre (11) en verre ou en verre feuilleté soit disposée entre le premier profilé (1) et l'autre profilé (1) ;
- insertion d'une bande expansible (10) dans la zone d'appui de vitre (7) de l'autre profilé (1) ;
- insertion de la partie de profilé emboîtée (6) dans le premier profilé (1) et dans l'autre profilé (1) pour fermer les profilés (1).
